# EUROPÄISCHE PATENTSCHRIFT

(11) **EP 0 758 987 B1**
(45) Veröffentlichungstag und Bekanntmachung des Hinweises auf die Patenterteilung: **05.11.1997**
(21) Anmeldenummer: 95912231.8
(22) Anmeldetag: 09.03.1995
(51) Int. Cl.: B65D 41/04, B65D 51/18, A45D 34/04

(54) **BEHÄLTER MIT EINER SCHRAUBKAPPE FÜR NAGELLACK, MASCARAFLÜSSIGKEIT OD.DGL.**
CONTAINER WITH A SCREWED CAP FOR NAIL VARNISH, LIQUID MASCARA OR THE LIKE
RECIPIENT A BOUCHON FILETE POUR VERNIS A ONGLES, MASCARA OU PRODUIT SIMILAIRE

(30) Priorität: 10.05.1994 DE 4416448
(43) Veröffentlichungstag der Anmeldung: 26.02.1997
(73) Patentinhaber: GEORG KARL GEKA-BRUSH GMBH, D-91572 Bechhofen (DE)
(72) Erfinder: DUMLER, Norbert, D-91522 Ansbach (DE); BACHMANN, Günter, D-91564 Neuendettelsau (DE)
(74) Vertreter: Schneck, Herbert, Dipl.-Phys., Dr.
(86) Internationale Anmeldenummer: EP9500873
(87) Internationale Veröffentlichungsnummer: WO9530591

(56) Entgegenhaltungen:
- EP-A- 0 375 495
- EP-A- 0 514 659
- WO-A-90/12521
- DE-A- 3 007 985
- DE-U- 8 802 581
- FR-A- 2 439 137
- GB-A- 2 146 314

## Beschreibung

Die Erfindung richtet sich auf einen Behälter mit einer Schraubkappe für Nagellack, Mascaraflüssigkeit od.dgl., wobei die Schließposition der Schraubkappe relativ m dem Behälter durch wenigstens einen Endanschlag definiert festgelegt ist, und wobei auf die Schraubkappe eine Übersteckkappe drehfest mit dieser verbunden aufgesteckt ist. Ein solcher Behälter ist aus FR-A-2 439 137 bekannt.

Derartige Behälter werden zur Erzielung eines dekorativen verkaufsfördernden Erscheinungsbildes häufig mit einer äußeren Dekoration in Form eines Aufdruckes versehen wobei sich diese Dekoration - sei sie in Form einer grafischen Ausgestaltung oder eines Schriftzuges - häufig von der Außenseite der Übersteckkappe über den eigentlichen Behälter fortsetzt.

Insbesondere bei hochwertigeren Produkten wird es als erheblicher Mangel der Verpackung angesehen, wenn aufgrund einer ungenauen Positionierung der Schraub- bzw. Übersteckkappe relativ zum Behälter sowohl bei der maschinellen ersten Montage als auch im späteren Gebrauch ein Versatz in Umfangsrichtung auftritt, so daß das Erscheinungsbild des gesamten Dekors beeinträchtigt wird.

Dementsprechend hat man an dem Gewinde zwischen Schraubkappe und Behälterhals Anschläge mit einer sehr anspruchsvollen Geometrie angebracht, um sicherzustellen, daß bei der Benutzung ein hör- und fühlbarer Einrasteffekt auftritt und in der Endposition auch eine zuverlässige Orientierung gewährleistet ist.

Allerdings ist bisher nicht immer gewährleistet, daß nicht zwischen der Übersteckkappe und der Schraubkappe ein Spiel oder eine Fehlorientierung beim erstmaligen Aufschrauben eintritt, so daß hierdurch die durch die Anschläge an sich gewonnene Präzision wieder verlorengeht.

Hiervon ausgehend liegt der Erfindung die Aufgabe zugrunde, einen Behälter der eingangs genannten Art so auszugestalten daß eine vollautomatische, maschinelle Montage der Übersteckkappe auf die Schraubkappe ermöglicht wird und gleichwohl eine optimale Ausrichtung gewährleistet ist.

Diese Aufgabe wird erfindungsgemäß dadurch gelöst, daß an der (äußeren) Mantelfläche der Schraubkappe oder an der Innenseite der Steckkappe eine umlaufende, eine gewindeartige Steigung aufweisende Ringschulter ausgebildet ist, so daß im Übergangsbereich zwischen Anfang und Ende dieser Ringschulter eine Anschlagschulter entsteht, wobei sich mit der Anschlagschulter fluchtend von dieser nach unten ein Orientierungsschlitz erstreckt, und wobei an der Innenwand der Steckkappe oder am Außenmantel der Schraubkappe ein parallel zur Längsachse verlaufender Orientierungssteg ausgebildet ist, dessen Breite der Breite der Orientierungsnut entspricht.

Wenn dementsprechend beim maschinellen Aufschraubvorgang die Übersteckkappe in einer beliebigen Winkellage relativ zur Schraubkappe auf diese aufgesetzt und gedreht wird, gleitet die Unterseite des Orientierungssteges an der Ringschulter solange entlang, bis die Anschlagschulter erreicht ist und dementsprechend der Orientierungssteg in die Orientierungsnut eingreifen kann und so die Übersteckkappe in einer definierten Winkellage relativ zur Schraubkappe vollends auf diese aufgedrückt werden kann.

Günstigerweise läuft die Ringschulter um knapp 360 um. Dies ist allerdings für die Realisierung der Erfindung nicht zwingend erforderlich. Bei einer Variante verläuft die Ringschulter mit einer kontinuierlichen, gleichbleibenden Steigung, während es gemäß einer anderen Variante auch denkbar ist, die Ringschulter über einen größeren Bereich ihres Umlaufwinkels ohne Steigung bezogen auf eine senkrechte Fläche zur Längsachse verlaufen zu lassen und erst in einem kleineren Winkelbereich vor dem Orientierungsschlitz eine Steigung bzw. Abschrägung vorzusehen.

Bei einer bevorzugten Ausführungsform ist vorgesehen, daß die Ringschulter eine Steigung von etwa 2 nun pro 360° aufweist.

Weiterhin ist günstigerweise vorgesehen, daß an der äußeren Mantelfläche der Schraubkappe oder an der Innenseite der Steckkappe unterhalb der Ringschulter eine Mehrzahl zueinander und zur Längsachse paralleler Nuten ausgebildet ist, und daß korrespondierende Stege an der Innenseite der Steckkappe oder an der äußeren Mantelfläche der Schraubkappe ausgebildet sind. Durch diese zusätzlichen Stege wird eine definierte Verbindung hergestellt, welche auch im späteren Gebrauch die Aufrechterhaltung der Orientierung zwischen Steckkappe und Schraubkappe sicherstellt.

Im nachfolgenden wird der Einfachheit halber davon ausgegangen, daß die Nuten an der Außenseite der Schraubkappe ausgebildet sind, wobei, wie sich aus dem Vorstehenden ergibt, der gleiche Effekt durch eine Vertauschung durch Anbringung der Nuten an der Steckkappe realisierbar ist.

Es kann dementsprechend bei einer Steckkappe mit annähernd quadratischem Querschnitt vorgesehen sein, daß im Bereich jeder Mitte der Steckkappe wenigstens ein Steg angeordnet ist und daß der Orientierungssteg im Bereich einer Ecke der Steckkappe ausgebildet ist.

Wenn der Behälter beispielsweise als Nagellackeinheit ausgebildet ist und dementsprechend die Schraubkappe ein Auftragselement mit einem Stiel und einem Haltekopf aufweist, wobei der Haltekopf die Behältermündung übergreift, kann mit Vorteil vorgesehen sein, daß der die Behältermündung übergreifende Ringflansch des Haltekopfes flächig auf der Stirnfläche der Behältermündung aufliegt, so daß eine sichere und dichte Anlage gewährleistet ist, die das Auslaufen von Flüssigkeit und das Ausdampfen von flüchtigen Bestandteilen verhindert.

Dies wird insbesondere dadurch erreicht, daß der Haltekopf in der Schraubkappe mittels eines Ringwulstes bzw. einer Ringnut festgelegt ist, wobei die Ringnut eine größere Erstreckung in axialer Richtung aufweist als der Ringwulst. Bei der Vormontage des Haltekopfes in der Schraubkappe wird dieser so positioniert, daß der Ringwulst in der Ringnut in einer Position möglichst weit unten zu liegen kommt. Dies führt dazu, daß beim Aufschrauben auf die Glasflasche der Ringwulst so weit nach oben gedrückt wird, wie dies aufgrund der spezifischen Geometrie der Glasflasche bzw. der spezifischen Abweichung von den Sollmaßen erforderlich ist. In der untersten Position des Ringwulstes ist in jedem Fall gewährleistet, daß eine flächige Anlage auch bei einer Dimensionierung der Glasflasche an der unteren Grenze erreicht wird. Weist die Glasflasche demgegenüber im Rahmen der üblichen, nicht unerheblichen Schwankungsbreiten ein Übermaß auf, wird einerseits eine flächige, dichte Anlage erreicht, andererseits wird ein Verquetschen des Kunststoffes verhindert und dadurch ein unerwünschtes Kaltfließen. Durch die erfindungsgemäße Ausgestaltung wird also das Schraubdrehmoment in Umfangsrichtung und in axialer Richtung zuverlässig von der Übersteckkappe auf die Schraubkappe und damit auf die relevanten Dichtflächen übertragen.

In an sich bekannter Weise kann sich zusätzlich von der Unterseite des Haltekopfes ausgehend ein Dichtkonus in die Behältermündung erstrecken.

Zur Erzielung einer optimalen Kraftübertragung auf die Dichtflächen ist mit Vorteil weiterhin vorgesehen, daß an der Innenseite des Deckels der Schraubkappe ein Ringvorsprung ausgebildet ist und die Innenseite des Haltekopfes eine Ausnehmung aufweist, an deren Mäntelfläche sich parallel zur Längsachse verlaufende Stege derart erstrecken, daß der Ringvorsprung beim Einsetzen des Haltekopfes auf die Oberseite der Stege drückt.

Nachfolgend wird die Erfindung anhand eines bevorzugten Ausführungsbeispiels in Verbindung mit der Zeichnung näher erläutert. Dabei zeigen
- Fig. 1: einen Schnitt durch einen erfindungsgemäßen Behälter im geschlossenen Zustand,
- Fig. 2: einen Längsschnitt durch die Übersteckkappe,
- Fig. 3: eine Aufsicht auf die Übersteckkappe von unten und
- Fig. 4: eine Seitenansicht der Schraubkappe.

Ein in der Zeichnung dargestellter Behälter ist beispielsweise als Glasflasche 1 für Nagellack ausgebildet und umfaßt einen Hals 2 mit einem Außengewinde 3, auf welches eine Schraubkappe 4 derart aufschraubbar ist, daß mittels an dem Behälterhals 2 bzw. an der Unterseite 5 der Schraubkappe 4 ausgebildeter Anschläge 6 eine definierte Endposition beim Aufschrauben einstellbar ist. Über die Schraubkappe 4 ist eine Übersteckkappe 7 gesteckt, deren unterer Abschnitt 8 den Hals 2 des Behälters übergreift, und die über die Schraubkappe 4 auch nach oben übersteht, um einen bequemen Halt bei der Handhabung und ein ansprechendes optisches Erscheinungsbild zu liefern.

In die Schraubkappe 4 ist der Haltekopf 9 für ein einen Stiel 10 und einen Pinsel 11 umfassendes Auftragselement über einen Ringwulst 12 an der Innenseite der Schraubkappe 4 und eine korrespondierende Ringnut 13 an der Außenseite des Haltekopfes 9 eingerastet, wobei sich die Ringnut 13 axial weiter erstreckt als der Ringwulst 12, so daß der Ringwulst 12 je nach den Abmessungstoleranzen der Glasflasche eine Position einnehmen kann, die zu einer flächigen, dichten Anlage an der Behältermündung führt, wie dies nachfolgend noch beschrieben wird.

Wie insbesondere aus Fig. 2 und 3 deutlich wird, weist die Übersteckkappe 7 im Ausführungsbeispiel einen etwa quadratischen Querschnitt mit abgerundeten Seiten auf. Im Bereich einer Ecke 14 der Übersteckkappe 7 erstreckt sich in Richtung der Winkelhalbierenden ein Orientierungssteg 15 nach innen, der parallel zur Längsachse 16 der Übersteckkappe 7 bzw. parallel zur Längsachse 17 der Schraubekappe 4 bzw. parallel zur Längsachse 18 des Behälters 1 verläuft.

Ebenfalls parallel zur Längsachse 16 verlaufende Stege 19 sind jeweils beiderseits der Mitte 20 jeder Seitenfläche 21 der Übersteckkappe 7 ausgebildet. Die Erstreckung in Längsrichtung des Orientierungssteges 15 ist, wie aus Fig. 2 deutlich wird, etwas größer als diejenige der untereinander gleichlangen Stege 19.

Die Schraubkappe 4 weist an ihrer Außenseite eine Ringschulter 22 auf, welche den Übergangsbereich zwischen einem unteren Abschnitt 23 und einem oberen Abschnitt 24 der Schraubkappe 4 darstellt, wobei dementsprechend der untere Abschnitt 23 einen größeren Durchmesser aufweist als der obere Abschnitt 24.

Die Ringschulter 22 weist nach Art eines Gewindeganges eine Steigung auf, so daß es zwischen dem Anfangspunkt 25 der Ringschulter 22 und deren Endpunkt 26 zur Ausbildung einer Anschlagschulter 27 kommt, von welcher sich nach unten mit dieser fluchtend eine Orientierungsnut 28 erstreckt. Entsprechend der Umfangsverteilung an der Innenseite der Übersteckkappe 7 der Stege 19 sind an der Außenseite des Abschnitts 23 der Schraubkappe 4 sich von der Ringabstufung 22 nach unten erstreckend weitere Nuten 29 vorgesehen. Die Breite der Orientierungsnut 28 entspricht der Breite des Orientierungssteges 15 und die Breite der Nuten 29 entspricht der Breite der Stege 19, wobei die Breite der Orientierungsnut 28 und des korrespondierenden Orientierungssteges 15 größer ist als die Breite der Nuten 29, so daß der Orientierungssteg 15 in die Nuten 29 nicht eindringen kann.

Hierdurch wird eine vollautomatische, maschinelle Montage der Übersteckkappe 7 auf der Schraubkappe 4 ermöglicht, indem die Übersteckkappe 7 in einer beliebigen Orientierung auf die Schraubkappe 4 aufgesteckt werden kann, wobei sie ausgehend von einer entsprechend beliebigen Winkellage dann solange gedreht wird, bis der Orientierungssteg 15 zur Anlage an die Anschlagschulter 27 gelangt und dementsprechend in die Orientierungsnut 28 eingreift und längs dieser nun die Übersteckkappe 7 bis zum Anschlag nach unten auf die Schraubkappe 4 aufgesteckt werden kann. Gleichzeitig dringen die Stege 19 in die Nuten 29 ein, so daß unter Ausgleich etwaiger Herstellungstoleranzen eine absolut definierte Verbindung sowohl in Umfangsrichtung als auch in axialer Richtung zwischen der Übersteckkappe 7 und der Schraubkappe 4 hergestellt wird, so daß für die Übersteckkappe 7 die gleiche Positionierexaktheit in Umfangsrichtung erreicht wird wie für die Schraubkappe 4 aufgrund der Anschläge 6, wie sie z.B. in Verbindung mit der deutschen Patentanmeldung P 44 02 227 näher beschrieben werden.

Der Haltekopf 9 weist eine innere Ausnehmung 30 auf, wobei sich an deren Innenwand 31 Stege 32 parallel zur Längsachse 17 der Schraubkappe 4 erstrecken. Von dem Deckel 33 der Schraubkappe 4 erstreckt sich nach unten weg ein Ringvorsprung 34, der in radialer Richtung so positioniert ist, daß er in dem in Fig. 1 dargestellten montierten Zustand an der Oberseite 35 der Stege 32 anliegt.

An der Unterseite des Haltekopfes 9 ist ein Ringflansch 36 ausgebildet, der an der Stirnfläche 37 des Behälterhalses 2 flächig anliegt und dessen flächige Anlage durch die Kraftübertragung von der Übersteckkappe 7 auf die Schraubkappe 4 und weiter von deren Deckel 33 über den Ringvorsprung 34 auf die Stege 32 zuverlässig gewährleistet wird. Ein Dichtkonus 38 greift in die Mündung des Flaschenhalses 2 elastisch ein, was in an sich bekannter Weise durch einen Ringspalt 39 noch unterstützt wird.

Die Stege 32 bestehen dabei vorzugsweise aus einem relativ weichen Kunststoff, z.B. LTPE und der Ringvorsprung aus einem relativ harten Kunststoff, wie z.B. PP.

## Patentansprüche

1. Behälter mit einer Schraubkappe für Nagellack, Mascaraflüssigkeit od.dgl., wobei die Schließposition der Schraubkappe relativ zu dem Behälter durch wenigstens einen Endanschlag definiert festgelegt ist, und wobei auf die Schraubkappe eine Übersteckkappe drehfest mit dieser verbunden aufgesteckt ist, dadurch gekennzeichnet, daß an der (äußeren) Mantelfläche der Schraubkappe oder an der Innenseite der Steckkappe (7) eine umlaufende, eine gewindeartige Steigung aufweisende Ringschulter (22) ausgebildet ist, so daß im Übergangsbereich zwischen Anfang (25) und Ende (26) dieser Ringschulter (22) eine Anschlagschulter (27) entsteht, wobei sich mit der Anschlagschulter (27) fluchtend von dieser nach unten ein Orientierungsschlitz (28) erstreckt, und wobei an der Innenwand der Steckkappe (7) oder am Außenmantel der Schraubkappe (4) ein parallel zur Längsachse (16 bzw. (17) verlaufender Orientierungssteg (15) ausgebildet ist, dessen Breite der Breite der Orientierungsnut (28) entspricht.

2. Behälter nach Anspruch 1, dadurch gekennzeichnet, daß die Ringschulter (22) eine Steigung von etwa 2 mm pro 360° aufweist.

3. Behälter nach Anspruch 1, dadurch gekennzeichnet, daß an der (äußeren) Mantelfläche der Schraubkappe (4) (bzw.) an der Innenseite der Steckkappe (7) unterhalb der Ringschulter (22) eine Mehrzahl zueinander und zur Längsachse (17) paralleler Nuten (29) ausgebildet ist, und daß korrespondierende Stege (19) an der Innenseite der Steckkappe (7) oder bzw. an der äußeren Mantelfläche der Schraubkappe (4) ausgebildet sind.

4. Behälter nach Ansprüche 1 bis 3, wobei die Steckkappe einen annähernd quadratischen Querschnitt aufweist, dadurch gekennzeichnet, daß im Bereich von Achsen, die senkrecht zur Zentralachse (16) der Steckkappe (7) und senkrecht zueinander verlaufen an der inneren Mantelfläche (20) der Steckkappe (7) wenigstens ein Steg (19) angeordnet ist und daß der Orientierungssteg (15) im Bereich einer Ecke (14) der Steckkappe (7) angeordnet ist.

5. Behälter, insbesondere nach Anspruch 1, wobei in die Schraubkappe ein Auftragselement mit einem Stiel und einem Haltekopf eingesteckt ist, wobei der Haltekopf die Behältermündung übergreift, dadurch gekennzeichnet, daß der die Behältermündung übergreifende Ringflansch (36) des Haltekopfes (9) flächig auf der Stirnfläche (37) der Behältermündung aufliegt.

6. Behälter nach Anspruch 5, dadurch gekennzeichnet, daß der Haltekopf (9) in der Schraubkappe (4) mittels eines Ringwulstes (12) bzw. einer Ringnut (13) festgelegt ist, wobei die Ringnut (13) eine größere Erstreckung in axialer Richtung aufweist als der Ringwulst (12).

7. Behälter nach Anspruch 5, dadurch gekennzeichnet, daß an der Innenseite des Deckels (33) der Schraubkappe (4) ein Ringvorsprung (34) ausgebildet ist und die Innenseite des Haltekopfes (9) eine Ausnehmung aufweist, an deren Mantelfläche sich parallel zur Längsachse verlaufende Stege (31) derart erstrecken, daß der Ringvorsprung (34) beim Einsetzen des Haltekopfes (9) auf die Oberseite (35) der Stege (31) drückt.

8. Behälter nach Anspruch 5, dadurch gekennzeichnet, daß sich von der Unterseite des Haltekopfes (9) ausgehend ein Dichtkonus (38) in die Behältermündung erstreckt.

## Claims

1. Container with a screwed cap for nail varnish, liquid mascara or the like in which the closed position of the screwed cap in relation to the container is defined by at least one end stop and which a cover is fitted on the screwed cap integral in rotation therewith, characterized in that a peripheral annular shoulder (22) with a thread-like pitch is formed on the (outer) surface of the screwed cap or the inside of the cover (7) to produce a stop shoulder (27) on the transition region between the beginning (25) and the end (26) of this annular shoulder (22), with a guide slot (28) extending downwards from the stop shoulder (27) and aligned therewith, and a guide rib (15), the width of which corresponds to that of the guide slot (28), formed on the inner wall of the cover (7) or on the outer surface of the screwed cap (4), running parallel to the longitudinal axis (16 or 17, respectively).

2. Container according to claim 1, characterized in that the annular shoulder (22) has a pitch of approximately 2 mm per 360°.

3. Container according to claim 1, characterized in that a plurality of slots (29) running parallel to each other and to the longitudinal axis (17) are formed on the (outer) surface of the screwed cap (4) or the inside of the cover (7), (respectively,) and that corresponding ribs (19) are formed on the inside of the cover (7) or the outer surface of the screwed cap (4), respectively.

4. Container according to claims 1 to 3 with the cover having a nearly square profile, characterized in that at least one rib (19) is formed in the area of axes, which are perpendicular to the central axis (16) of the cover (7) and perpendicular to each other, on the inner surface (20) of the cover (7) and that the guide rib (15) is formed in the area of one corner of the cover (7).

5. Container, especially according to claim 1, having an applicator comprised of a stem and a brush holder inserted into the screwed cap, whereby the brush holder extends downwards over the container opening, characterized in that the annular flange (36) of the brush holder (9) extending downwards over the container neck rests flat against the face (37) of the container opening.

6. Container according to claim 5, characterized in that the brush holder (9) is fastened inside the screwed cap (4) by means of an annular bead (12) and an annular groove (13), whereby the annular groove (13) extends farther into an axial direction than the annular bead (12).

7. Container according to claim 5, characterized in that an annular projection (34) is formed on the inside of the lid (33) of the screwed cap (4) and that the inside of the brush holder (9) has a hollow section, along the surface of which ribs (31) extend parallel to the longitudinal axis in a manner so that the annular projection (34) pushes down on the topside (35) of the ribs (31) when the brush holder (9) is inserted.

8. Container according to claim 5, characterized in that a sealing cone (38) extends from the underside of the brush holder (9) into the container opening.

## Revendications

1. Récipient comportant un capuchon vissable, pour vernis à ongles, mascara liquide ou analogue, la position de fermeture du capuchon vissable étant fixée de façon définie par rapport au récipient par au moins une butée d'extrémité, et dans lequel un capot emmanchable est emmanché sur le capuchon vissable en étant relié à ce dernier avec blocage en rotation, caractérisé en ce qu'un épaulement annulaire circonférentiel (22), qui possède un pas de filetage, est formé sur la surface enveloppe (extérieure) du capuchon vissable ou sur la face intérieure du capot emmanchable (7) de sorte qu'un épaulement de butée (27) est formé dans la zone de jonction entre le début (25) et la fin (26) de cet épaulement annulaire (22), une fente d'orientation (28) s'étendant vers le bas à partir de l'épaulement de butée (27) en étant alignée avec ce dernier tandis que sur la paroi intérieure du capot emmanchable (7) ou sur l'enveloppe extérieure du capuchon vissable (4) est formée une réglette d'orientation (15), qui s'étend parallèlement à l'axe longitudinal (16 ou 17) et dont la largeur correspond à la largeur de la rainure d'orientation (28).

2. Récipient selon la revendication 1, caractérisé en ce que l'épaulement annulaire (22) possède un pas d'environ 2 millimètres pour 360°.

3. Récipient selon la revendication 1, caractérisé en ce que sur la surface enveloppe extérieure du capuchon vissable (4) ou (et) sur la face intérieure du capot emmanchable (7) sont formées, au-dessous de l'épaulement annulaire (22), une multiplicité de rainures (29) parallèles entre elles et à l'axe longitudinal (17), et que des réglettes correspondantes (19) sont formées sur la face intérieure du capot emmanchable (7) et/ou sur la surface enveloppe extérieure du capuchon vissable (4).

4. Récipient selon les revendications 1 à 3, dans lequel le capot emmanchable possède une section transversale approximativement carrée, caractérisé en ce que dans la zone d'axes, qui sont perpendiculaires à l'axe central (16) du capot emmanchable (7) et sont perpendiculaires entre eux, au moins une réglette (19) est disposée sur la surface enveloppe intérieure (20) du capot emmanchable (7) et que la réglette d'orientation (15) est disposée dans la zone d'un angle (14) du capot emmanchable (7).

5. Récipient, notamment selon la revendication 1, dans lequel un élément de support comportant une tige et une tête de retenue est enfiché dans le capuchon vissable, la tête de retenue s'engageant par-dessus l'embouchure du récipient, caractérisé en ce que la bride annulaire (36), qui s'engage par-dessus l'embouchure du récipient, de la tête de retenue (9) s'applique à plat sur la surface frontale (37) de l'embouchure du récipient.

6. Récipient selon la revendication 5, caractérisé en ce que la tête de retenue (9) est fixée dans le capuchon vissable (4) à l'aide d'un bourrelet annulaire (12) ou d'une gorge annulaire (13), la gorge annulaire (13) possédant une étendue, dans la direction axiale, qui est supérieure à celle du bourrelet annulaire (12).

7. Récipient selon la revendication 5, caractérisé en ce qu'une partie saillante annulaire (34) est formée sur la face intérieure du couvercle (33) du capuchon vissable (4) et que la face intérieure de la tête de retenue (9) possède un évidement, sur la surface enveloppe duquel s'étendent des barrettes (31) qui sont parallèles à l'axe longitudinal, de telle sorte que la partie saillante annulaire (34) s'appuie sur la face supérieure (35) des barrettes (31) lors de l'insertion de la tête de retenue (9).

8. Récipient selon la revendication 5, caractérisé en ce qu'un cône d'étanchéité (38) s'étend dans l'embouchure du récipient à partir de la face inférieure de la tête de retenue (9).
